# EUROPÄISCHE PATENTSCHRIFT

(11) **EP 1 953 330 B1**
(45) Veröffentlichungstag und Bekanntmachung des Hinweises auf die Patenterteilung: **22.05.2013**
(21) Anmeldenummer: 07022715.2
(22) Anmeldetag: 23.11.2007
(51) Int. Cl.: E06B 5/12

(54) **Gebäudeabschluss in sprengwirkungshemmender Ausführung**
Explosion resisting building closure
Fermeture de bâtiment dans un modèle anti-effet d'explosion

(30) Priorität: 31.01.2007 DE 202007001653 U
(43) Veröffentlichungstag der Anmeldung: 06.08.2008
(73) Patentinhaber: Sälzer Sicherheitstechnik GmbH, 35037 Marburg (DE)
(72) Erfinder: Sälzer, Heinrich, 35037 Marburg (DE)
(74) Vertreter: Bauer, Dirk

(56) Entgegenhaltungen:
- EP-A- 0 494 477
- EP-A- 0 620 353
- DE-A1- 4 140 458
- DE-U1- 7 826 689
- DE-U1- 9 213 772
- DE-U1- 29 604 633
- GB-A- 2 201 183

## Beschreibung

Die Erfindung betrifft einen Gebäudeabschluss in sprengwirkungshemmender Ausführung mit mindestens zwei Füllungselementen und einem in einem Spaltbereich zwischen den Füllungselementen angeordneten Rahmenelement, das zusammen mit weiteren Rahmenelementen jeweils die mindestens zwei Füllungselemente umschließt, wobei das in dem Spaltbereich angeordnete Rahmenelement aus einem äußeren Rahmenprofil, das außerhalb der durch die Außenseiten der Füllungselemente definierten Ebenen angeordnet ist, und einem parallel zu diesem verlaufenden inneren Rahmenprofil, das innerhalb der durch die Innenseiten der Füllungselemente definierten Ebenen angeordnet ist, zusammengesetzt ist, wobei zwischen den beiden Rahmenprofilen mindestens ein Isolierprofil angeordnet ist und wobei dem äußeren Rahmenprofil außenseitig und/oder dem inneren Rahmenprofil innenseitig ein Vorsatzprofil vorgelagert ist, wobei das Vorsatzprofil mittels in dessen Längsrichtung verteilt angeordneten durch den Bereich des mindestens einen Isolierprofils hindurch tretenden Verbindungselementen mit dem ihm gegenüberliegenden Rahmenprofil verbunden ist, wobei die Verbindungselemente mit einem im Inneren des inneren Rahmenprofils angeordneten inneren Verstärkungsprofil oder einem im Inneren des äußeren Rahmenprofils angeordneten äußeren Verstärkungsprofil verbunden sind, wobei das Vorsatzprofil und das innere oder äußere Verstärkungsprofil - in eine Richtung senkrecht zu den Füllungselementen betrachtet - auf gegenüberliegenden Seiten des Gebäudeabschlusses angeordnet sind.

Ein Gebäudeabschluss im Sinne der vorliegenden Anmeldung ist ein Fenster, eine Tür oder ein sonstiges flächiges Abschlusselement. Der Gebäudeabschluss kann öffenbar oder fest geschlossen sowie mit einer durchsichtigen oder einer undurchsichtigen Füllung versehen sein. Allgemein bekannte gattungsbildende Gebäudeabschlüsse sind insbesondere so genannte Fensterfassaden.

Aus der DE 92 13 772 U1 ist ein Bausatz zur Bildung von Verglasungsrahmen bekannt, mit dem es möglich sein soll, Verglasungen verschiedener Gestalt und Funktion realisieren zu können. Im Gegensatz zu dem eingangs genannten Gebäudeabschluss handelt es sich allerdings nicht um eine Fensterfassade.

### Aufgabe

Der Erfindung liegt die Aufgabe zugrunde, die Sprengwirkungshemmung des Gebäudeabschlusses zu verbessern. Dabei soll es ferner möglich sein, bestehende Gebäudeabschlüsse entsprechend nachzurüsten.

### Lösung

Ausgehend von den bekannten Gebäudeabschlüssen wird nach der Erfindung vorgeschlagen, dass das Vorsatzprofil aus einem weiteren Verstärkungsprofil in Form eines Hohlprofils und einem dieses außenseitig verkleidenden Mantelprofil zusammengesetzt ist und das äußere Rahmenprofil und das innere Rahmenprofil über Dämmstege, die das Isolierprofil bilden, miteinander verbunden sind und die Verbindungselemente in einem Zwischenraum zwischen den Dämmstegen verlaufen und wobei jedes Füllungselement in den Rahmenelementen mit Hilfe von separaten Glashalteleisten gehaltert sind, die mit dem jeweiligen inneren Rahmenelement verbunden sind. Die Verbindung des Vorsatzprofils mit dem gegenüberliegenden Rahmenprofil führt auf besonders einfache Weise zu einer signifikanten Versteifung des Gebäudeabschlusses. Insbesondere trägt das jeweils andere Rahmenprofil erfindungsgemäß wesentlich besser als im Stand der Technik zur Stabilisierungswirkung bei, da das bezüglich der Festigkeit stets einen Schwachpunkt bildende Isolierprofil durch die Verbindungselemente quasi überbrückt bzw. verstärkt wird. Durch die nur punktuell vorhandenen Verbindungselemente bleibt die thermische Trennwirkung des Isolierprofils weitestgehend erhalten.

Dadurch, dass die Verbindungselemente mit einem im Inneren des inneren Rahmenprofils angeordneten inneren Verstärkungsprofil oder einem im Inneren des äußeren Rahmenprofils angeordneten äußeren Verstärkungsprofil verbunden sind, wird der Gebäudeabschluss weiter versteift.

Da das Vorsatzprofil des erfindungsgemäßen Gebäudeabschlusses aus einem Verstärkungsprofil in Form eines Hohlprofils und einem dieses außenseitig verkleidenden Mantelprofil zusammengesetzt ist, wird eine weitere Versteifung des Gebäudeabschlusses bewirkt, wobei das verkleidende Mantelprofil als separates Modul besonders einfach dem gewünschten optischen Erscheinungsbild des Gebäudeabschlusses angepasst werden kann. Dabei ist es ferner von Vorteil, dass das zusammengesetzte Verstärkungsprofil auch an bereits bestehende Gebäudeabschlüsse zwecks Erhöhung der Sprengwirkungshemmung nachgerüstet werden kann.

Die Dämmstege des erfindungsgemäßen Gebäudeabschlusses gewährleisten eine thermische Trennung des inneren und des äußeren Rahmenprofils.

Dadurch, dass jedes Füllungselement in den Rahmenelementen mit Hilfe von separaten Glashalteleisten gehaltert ist, die mit dem jeweiligen inneren Rahmenelement verbunden sind, ergibt sich der Vorteil, dass die Glashalteleisten auf einfache Weise demontiert werden können, so dass die Füllungen ohne Demontage des Vorsatzprofils oder Rahmenprofils einsetzbar beziehungsweise entnehmbar sind.

Das Mantelprofil ist vorteilhafter Weise an einem Halteprofil befestigt, insbesondere darauf aufgeclipst, wobei das Halteprofil mit dem äußeren oder inneren Rahmenprofil verbunden ist. Die Verwendung eines separaten Halteprofils (anstelle einer Integration einer Halteeinrichtung für das Mantelprofil in das betreffende Rahmenprofil) ermöglicht in einem Baukastensystem den Einsatz des jeweiligen Rahmenprofils ohne Mantelprofil oder unterschiedlicher Rahmenprofile mit denselben Mantelprofilen sowie den nachträglichen Anbau eines Mantelprofils an ein vorhandenes Rahmenprofil.

Weiterhin ist es von Vorteil, wenn das innere und/oder das äußere Verstärkungsprofil eines erfindungsgemäßen Gebäudeabschlusses ein Rechteckprofil ist. Das jeweilige Verstärkungsprofil weist dann gegenüber einem Vollprofil ein verbessertes Verhältnis der Steifigkeit zu Masse und Materialeinsatz auf.

Die Verbindungselemente eines erfindungsgemäßen Gebäudeabschlusses sind vorteilhafter Weise Schrauben oder Bolzen. Gegenüber der alternativen Verwendung gegossener Verbindungselemente kann der erfindungsgemäße Gebäudeabschluss durch Verwendung von Norm- und Massenteilen kostengünstiger ausgeführt werden.

Diese Schrauben oder Bolzen sind bevorzugt von der Außenseite des Gebäudeabschlusses her durch Bohrungen in dem äußeren Verstärkungsprofil und dem äußeren Rahmenprofil geführt und in eine Gewindebohrung in dem inneren Verstärkungsprofil eingeschraubt. An der Innenseite des Gebäudeabschlusses sind diese Schrauben oder Bolzen so nicht sichtbar.

Weiterhin ist vorzugsweise das als Hohlprofil ausgeführte äußere Rahmenprofil mit einer Einlage versehen, die zu beiden Seiten Randstreifen der benachbarten Füllungselemente überdeckt. So wird die Sicherheit des Gebäudeabschlusses gegen Einbruch erhöht. Auch die Sicherheit gegen Durchschuss und Sprengwirkung wird verbessert, insbesondere wenn die Einlage aus Stahl besteht.

Diese Einlage erstreckt sich vorteilhafter Weise über einen Stoß zwischen dem in dem Spaltbereich befindlichen Rahmenelement und mindestens einem angrenzenden Rahmenelement hinaus durch eine Ausnehmung in einer Seitenfläche des angrenzenden Rahmenelements hindurch in letzteres hinein. Durch diese Überlappung der Einlage in das angrenzende Rahmenelement wird der Gebäudeabschluss weiter versteift.

An einem erfindungsgemäßen Gebäudeabschluss erstreckt sich weiterhin bevorzugt ein in dem Vorsatzprofil befindliches äußeres Verstärkungsprofil zumindest einseitig über den äußeren Umriss eines von Rahmenelementen gebildeten Blendrahmens hinaus, stützen sich an einer Ansichtsseite eines Gebäudeteils ab und sind vorzugsweise dort verankert. Auch durch die Überlappung des Verstärkungsprofils und die Abstützung an der Außenseite des Gebäudeteils wird der Gebäudeabschluss weiter in seiner Stabilität verbessert, weil hierdurch große Kräfte in das betreffende Gebäudeteil eingeleitet werden können.

Das im Vorsatzprofil befindliche Verstärkungsprofil eines erfindungsgemäßen Gebäudeabschlusses ist besonders vorteilhafter Weise an zumindest einem Ende mit einer Laibung des Gebäudeteils durch Anker verbunden. Auch durch die Verankerung des äußeren Verstärkungsprofils - anstelle einer reinen Abstützung - wird der Gebäudeabschluss weiter versteift.

Die Verbindung zwischen diesem in dem Vorsatzprofil befindlichen Verstärkungsprofil einerseits und dem Gebäudeteil andererseits erlaubt bevorzugt eine Verschiebung des Gebäudeabschlusses, insbesondere des Vorsatzprofils, in eine Richtung senkrecht zu der Ebene der Füllungselemente. Die Verbindung ermöglicht dann eine elastische und/oder plastische Verformung des Gebäudeteils unter einer Druckwelle.

Eine solche Verschiebung im Bereich der Verbindung zwischen dem Verstärkungsprofil im Vorsatzprofil und Gebäudeteil bewirkt weiterhin vorteilhafter Weise einen Energieverzehr, insbesondere über eine Bauteilverformung und/oder über Reibung. Die Verschiebung kann so zumindest einen Teil des Energieinhalts einer den Gebäudeabschluss beaufschlagenden Druckwelle dissipieren.

Schließlich ist es von Vorteil, wenn diese Verbindung zwischen dem äußeren Verstärkungsprofil im Verankerungselement und dem Vorsatzprofil eine Langloch-Bolzen-Kombination aufweist. So kann eine solche Verbindung besonders einfach ausgeführt werden.

In einer letzten vorteilhaften Ausführungsform ist mindestens eines der Füllungselemente eines erfindungsgemäßen Gebäudeabschlusses öffenbar. Insbesondere kann ein solches öffenbares Füllungselement schwenk- und/oder kippbar an dem Rahmenelement angebracht sein. Das Füllungselement kann hierzu rahmenlos ausgeführt sein oder einen allgemein bekannten Flügelrahmen aufweisen.

### Ausführungsbeispiele

Die Erfindung wird nachfolgend anhand eines Ausführungsbeispiels eines erfindungsgemäßen Gebäudeabschlusses erläutert. Zu diesem zeigen
- Fig. 1: eine Außenansicht,
- Fig. 2a: ein erstes Detail im Vertikalschnitt und
- Fig. 2b: ein zweites Detail im Vertikalschnitt,
- Fig. 3a: ein drittes Detail im Horizontalschnitt
- Fig. 3b: ein viertes Detail im Horizontalschnitt und
- Fig. 3c: ein fünftes Detail in Horizontalschnitt.

Der in den Zeichnungsfiguren gezeigte erfindungsgemäße Gebäudeabschluss 1 ist eine so genannte Fensterfassade in sprengwirkungshemmender Ausführung. Der Gebäudeabschluss 1 weist neun identische Füllungselemente 2 aus Isolierglas mit außenliegendem Sicherheitsglas 3 auf. In den Spaltbereichen 4, 5 zwischen den Füllungselementen 2 sowie zwischen den Füllungselementen 2 und der Gebäudewandung 6 sind Rahmenelemente 7, 8 angeordnet. In den Rahmenelementen 7, 8 sind die Füllungselemente 2 gehaltert.

Die Rahmenelemente 7 in den in vertikaler Richtung verlaufenden Spaltbereichen 4 weisen an der Außenseite 9 der Füllungselemente 2 und des Gebäudeabschlusses 1 ein äußeres Rahmenprofil 10 und ein parallel zu diesem verlaufendes inneres Rahmenprofil 11 auf. Zwischen dem äußeren Rahmenprofil 10 und dem inneren Rahmenprofil 11 weist der Gebäudeabschluss 1 ein Isolierprofil 12 auf: Das innere Rahmenprofil 11 und das äußere Rahmenprofil 10 sind über Dämmstege 13 miteinander verbunden.

Das als Hohlprofil ausgebildete innere Rahmenprofil 11 weist ein inneres Verstärkungsprofil 14 aus einem Rechteckrohr auf. Das gleichfalls als Hohlprofil ausgebildete äußere Rahmenprofil 10 weist eine Einlage 15 auf, die Randstreifen 16 der jeweils benachbarten Füllungselemente 2 überdeckt und sich durch eine nicht dargestellte Ausnehmung an den Stellen A (Figur 1) in ein jeweils rechtwinklig angrenzendes Rahmenelement 7, 8 hinein erstreckt.

Dem äußeren Rahmenprofil 10 ist an der Außenseite 9 ein Vorsatzprofil 17 a vorgelagert, das ein äußeres Verstärkungsprofil 18 aus einem Rechteckrohr sowie ein dieses verkleidendes Mantelprofil 19 aufweist. Das Mantelprofil 19 ist auf ein mit dem äußeren Rahmenprofil 10 verbundenes, vorzugsweise verschraubtes, Halteprofil 20 aufgeclipst. Das äußere Verstärkungsprofil 18 erstreckt sich über den Blendrahmen 21 hinaus und ist mittels geschraubter Bolzen 22 in Langlöchern 23 an an der Gebäudewandung 6 verankerten Lagerschuhen 24 verschraubt.

Das Vorsatzprofil 17 a ist mittels Verbindungselementen 25, nämlich mit Senkkopfschrauben, mit dem inneren Rahmenprofil 11 verbunden. Die Verbindungselemente 25 verlaufen von der Außenseite 9 her durch Bohrungen 26 in dem äußeren Verstärkungsprofil 18 und in dem äußeren Rahmenprofil 10 sowie durch einen Zwischenraum 27 zwischen den Dämmstegen 13 und sind in eine Gewindebohrung 28 in dem inneren Verstärkungsprofil 14 eingeschraubt, das an dieser Stelle eine Wandstärke von mindestens 3 mm besitzt und vorzugsweise aus Stahl besteht.

Fig. 3c zeigt im Horizontalschnitt eine alternative Ausführungsform eines Gebäudeabschlusses 1', an dessen Innenseite 9i ein Vorsatzprofil 17i angeordnet ist. Wie im Ausfühmngsbeispiel gemäß Fig. 3b erläutert, weißt das innere Vorsatzprofil 17i ein Halteprofil 20 auf, das mit dem inneren Rahmenprofil 11, das im vorliegenden Fall kein Verstärkungsprofil aufweist, verbunden ist. Auf das Halteprofil 20 ist wiederum ein Mantelprofil 19 aufgeclipst. Das Vorsatzprofil enthält ein inneres Verstärkungsprofil 14' in Form eines Rechteckrohres. Die Verbindungselemente 13 erstrecken sich nunmehr durch das innere

Verstärkungsprofil 14' hindurch, des Weiteren durch das innere Rahmenprofil 11 sowie zwischen den Dämmstegen 13 hindurch in das äußere Rahmenprofil 10 hinein und zwar in ein äußeres Verstärkungsprofil 18', das in einer der Innenseite 9 i zugewandten Hohlkammer des äußeren Rahmenprofils 10 angeordnet ist. In dem aus Aluminium- oder Stahl-Flachmaterial bestehenden Verstärkungsprofil 18' ist eine Gewindebohrung eingebracht, in die das Verbindungselement 25 mit seinem Gewindeendabschnitt eingedreht ist. In der der Außenseite 9 a zugewandten Hohlkammer des äußeren Rahmenprofils 10 befindet sich wiederum eine Einlage 15, verstärkend sowohl in Bezug auf die Sprengwirkungshemmung, die Einbruchhemmung als auch die Durchschusshemmung ist.

### In den Figuren sind

- 1,1': Gebäudeabschluss
- 2: Füllungselement
- 3: Sicherheitsglas
- 4: vertikaler Spaltbereich
- 5: horizontaler Spaltbereich
- 6: Gebäudewandung
- 7: Rahmenelement im vertikalen Spaltbereich
- 8: Rahmenelement
- 9a: Außenseite
- 9i: Innenseite
- 10: äußeres Rahmenprofil
- 11: inneres Rahmenprofil
- 12: Isolierprofil
- 13: Dämmsteg
- 14,14i: inneres Verstärkungsprofil
- 15: Einlage
- 16: Randstreifen
- 17a, 17i: Vorsatzprofil
- 18, 18': äußeres Verstärkungsprofil
- 19: Mantelprofil
- 20: Halteprofil
- 21: Blendrahmen
- 22: Bolzen
- 23: Langloch
- 24: Lagerschuh
- 25: Verbindungselement
- 26: Bohrung
- 27: Zwischenraum
- 28: Gewindebohrung
- A: Stelle

## Patentansprüche

1. Gebäudeabschluss (1) in sprengwirkungshemmender Ausführung mit mindestens zwei Füllungselementen (2) und einem in einem Spaltbereich (4) zwischen den Füllungselementen (2) angeordneten Rahmenelement (7), das zusammen mit weiteren Rahmenelementen (7, 8) jeweils die mindestens zwei Füllungselemente (2) umschließt, wobei das in dem Spaltbereich (4) angeordnete Rahmenelement (7) aus einem äußeren Rahmenprofil (10), das außerhalb der durch die Außenseiten (9) der Füllungselemente (2) definierten Ebenen angeordnet ist, und einem parallel zu diesem verlaufenden inneren Rahmenprofil (11), das innerhalb der durch die Innenseiten der Füllungselemente (2) definierten Ebenen angeordnet ist, zusammengesetzt ist, wobei zwischen den beiden Rahmenprofilen (10, 11) mindestens ein Isolierprofil (12) angeordnet ist und wobei dem äußeren Rahmenprofil (10) außenseitig oder dem inneren Rahmenprofil (11) innenseitig ein Vorsatzprofil (17a,17i) vorgelagert ist, wobei das Vorsatzprofil (17a,17i) mittels in dessen Längsrichtung verteilt angeordneten durch den Bereich des mindestens einen Isolierprofils (12) hindurch tretenden Verbindungselementen (25) mit dem ihm gegenüberliegenden Rahmenprofil (11,10) verbunden ist, wobei die Verbindungselemente (25) mit einem im Inneren des inneren Rahmenprofils (11) angeordneten inneren Verstärkungsprofil (14) oder einem im Inneren des äußeren Rahmenprofils (10) angeordneten äußeren Verstärkungsprofil (18') verbunden sind, wobei das Vorsatzprofil (17a, 17i) und das innere oder äußere Verstärkungsprofil (14, 18') - in eine Richtung senkrecht zu den Füllungselementen (2) betrachtet - auf gegenüberliegenden Seiten des Gebäudeabschlusses (1) angeordnet sind, ***dadurch gekennzeichnet, dass*** das Vorsatzprofil (17a, 17i) aus einem weiteren Verstärkungsprofil (18, 14') in Form eines Hohlprofils und einem dieses außenseitig verkleidenden Mantelprofil (19) zusammengesetzt ist und das äußere Rahmenprofil (10) und das innere Rahmenprofil (11) über Dämmstege (13), die das Isolierprofil (12) bilden, miteinander verbunden sind und die Verbindungselemente (25) in einem Zwischenraum (27) zwischen den Dämmstegen (13) verlaufen und wobei jedes Füllungselement in den Rahmenelementen (7, 8) mit Hilfe von separaten Glashalteleisten (29) gehaltert sind, die mit dem jeweiligen inneren Rahmenelement (11) verbunden sind.

2. Gebäudeabschluss (1) nach Anspruch 1, ***dadurch gekennzeichnet, dass*** das Mantelprofil (19) an einem Halteprofil (20) befestigt, insbesondere darauf aufgeclipst ist, wobei das Halteprofil (20) mit dem inneren oder äußeren Rahmenprofil (10,11) verbunden ist.

3. Gebäudeabschluss (1) nach einem der Ansprüche 1 oder 2, ***dadurch gekennzeichnet, dass*** das innere Verstärkungsprofil (14) und/oder das weitere innere oder äußere Verstärkungsprofil (14', 18) ein Rechteckprofil ist.

4. Gebäudeabschluss (1) nach einem der Ansprüche 1 bis 3, ***dadurch gekennzeichnet, dass*** die Verbindungselemente (25) Schrauben oder Bolzen (22) sind.

5. Gebäudeabschluss (1) nach Anspruch 4, ***dadurch gekennzeichnet, dass*** die Schrauben oder Bolzen (22) von der Außenseite (9) des Gebäudeabschlusses (1) her durch Bohrungen (26) in dem weiteren äußeren Verstärkungsprofil (18) und dem äußeren Rahmenprofil (10) geführt und in eine Gewindebohrung (28) in dem inneren Verstärkungsprofil (14) eingeschraubt sind.

6. Gebäudeabschluss (1) nach einem der Ansprüche 1 bis 5, ***dadurch gekennzeichnet, dass*** das als Hohlprofil ausgeführte äußere Rahmenprofil (10) mit einer Einlage (15) versehen ist, die zu beiden Seiten Randstreifen (16) der benachbarten Füllungselemente (2) überdeckt.

7. Gebäudeabschluss (1) nach Anspruch 6, ***dadurch gekennzeichnet, dass*** die Einlage (15) sich über einen Stoß zwischen dem in dem Spaltbereich (4) befindlichen Rahmenelement (7) und mindestens einem angrenzenden Rahmenelement (7, 8) hinaus durch eine Ausnehmung in einer Seitenfläche des angrenzenden Rahmenelements (7, 8) hindurch in letzteres hinein erstreckt.

8. Gebäudeabschluss (1) nach einem der Ansprüche 1 bis 6, ***dadurch gekennzeichnet, dass*** ein in dem Vorsatzprofil (17a) befindliches weiteres äußeres Verstärkungsprofil (18) sich zumindest einseitig über den äußeren Umriss eines von Rahmenelementen (7, 8) gebildeten Blendrahmens (21) hinaus erstreckt und sich an einer äußeren Ansichtsseite eines Gebäudeteils abstützt und vorzugsweise dort verankert ist.

9. Gebäudeabschluss (1) nach einem der Ansprüche 1 bis 7, ***dadurch gekennzeichnet, dass*** das in dem Vorsatzprofil (17a) befindliche weitere äußere Verstärkungsprofil (18) an zumindest einem Ende mit einer Laibung des Gebäudeteils durch Anker verbunden ist.

10. Gebäudeabschluss (1) nach Anspruch 8 oder 9, ***dadurch gekennzeichnet, dass*** die Verbindung zwischen dem in dem Vorsatzprofil (17a) befindlichen weiteren äußeren Verstärkungsprofil (18) einerseits und dem Gebäudeteil andererseits eine Verschiebung des Gebäudeabschlusses (1), insbesondere des Vorsatzprofils (17a), in eine Richtung senkrecht zu der Ebene der Füllungselemente (2) erlaubt.

11. Gebäudeabschluss (1) nach Anspruch 10, ***dadurch gekennzeichnet, dass*** eine Verschiebung im Bereich der Verbindung zwischen dem weiteren äußeren Verstärkungsprofil (18) im Vorsatzprofil (17a) und Gebäudeteil einen Energieverzehr bewirkt, insbesondere über eine Bauteilverformung und/oder über Reibung.

12. Gebäudeabschluss (1) nach Anspruch 11, ***dadurch gekennzeichnet, dass*** die Verbindung zwischen einem Verankerungselement und dem weiteren äußeren Verstärkungsprofil (18) im Vorsatzprofil (17a) eine Langloch (23)-Bolzen (22)-Kombination aufweist.

13. Gebäudeabschluss nach einem der Ansprüche 1 bis 12, ***dadurch gekennzeichnet, dass*** mindestens eines der Füllungselemente öffenbar und drehbar und/oder kippbar ist.

## Claims

1. A building closure (1) of blast-resistant design, having at least two panel elements (2) and a frame element (7) which is arranged in a gap region (4) between the panel elements (2) and together with further frame elements (7, 8) encloses each of the at least two panel elements (2), wherein the frame element (7) which is arranged in the gap region (4) is composed of an outer frame profile (10), which is arranged outside the planes defined by the outer sides (9) of the panel elements (2), and an inner frame profile (11), which runs parallel to the outer frame profile and is arranged inside the planes defined by the inner sides of the panel elements (2), wherein at least one insulation profile (12) is arranged between the two frame profiles (10, 11) and wherein an attachment profile (17a, 17i) is mounted on the outer side in front of the outer frame profile (10) or on the inner side in front of the inner frame profile (11), wherein the attachment profile (17a, 17i) is connected to the frame profile (11, 10) opposite it by means of connection elements (25), which are arranged distributed in the longitudinal direction of the said attachment profile and pass through the region of the at least one insulation profile (12), wherein the connection elements (25) are connected to an inner reinforcement profile (14) which is arranged in the interior of the inner frame profile (11) or to an outer reinforcement profile (18') which is arranged in the interior of the outer frame profile (10), wherein the attachment profile (17a, 17i) and the inner or outer reinforcement profile (14, 18') - as viewed in a direction perpendicular to the panel elements (2) - are arranged on opposite sides of the building closure (1), **characterised in that** the attachment profile (17a, 17i) is composed from a further reinforcement profile (18, 14') in the form of a hollow profile and a covering profile (19) which clads the said hollow profile on the outside, and the outer frame profile (10) and the inner frame profile (11) are connected to each other by insulating webs (13) which form the insulation profile (12), and the connection elements (25) run in an interspace (27) between the insulating webs (13), and wherein each panel element is held in the frame elements (7, 8) with the aid of separate glass-holding strips (29), which are connected to the respective inner frame element (11).

2. The building closure (1) according to Claim 1, **characterised in that** the covering profile (19) is fastened, in particular clipped, to a holding profile (20), wherein the holding profile (20) is connected to the inner or outer frame profile (10, 11).

3. The building closure (1) according to one of Claims 1 or 2, **characterised in that** the inner reinforcement profile (14) and/or the further inner or outer reinforcement profile (14', 18) is a rectangular profile.

4. The building closure (1) according to one of Claims 1 to 3, **characterised in that** the connection elements (25) are screws or bolts (22).

5. The building closure (1) according to Claim 4, **characterised in that** the screws or bolts (22) are guided through bores (26) in the further outer reinforcement profile (18) and the outer frame profile (10) from the outside (9) of the building closure (1) and screwed into a threaded bore (28) in the inner reinforcement profile (14).

6. The building closure (1) according to one of Claims 1 to 5, **characterised in that** the outer frame profile (10) which is formed as a hollow profile is provided with an insert (15) which covers edge strips (16) of the adjacent panel elements (2) on both sides.

7. The building closure (1) according to Claim 6, **characterised in that** the insert (15) extends beyond a butt join between the frame element (7) situated in the gap region (4) and at least one adjacent frame element (7, 8) through a recess in a side face of the adjacent frame element (7, 8) into the latter.

8. The building closure (1) according to one of Claims 1 to 6, **characterised in that** a further outer reinforcement profile (18) situated in the attachment profile (17a) extends at least on one side beyond the outer contour of a screen frame (21) formed by frame elements (7, 8) and is supported on an outer viewing side of a building part and preferably anchored there.

9. The building closure (1) according to one of Claims 1 to 7, **characterised in that** the further outer reinforcement profile (18) situated in the attachment profile (17a) is connected by anchors at at least one end to a reveal of the building part.

10. The building closure (1) according to Claim 8 or 9, **characterised in that** the connection between the further outer reinforcement profile (18) situated in the attachment profile (17a) on one side and the building part on the other side allows the building closure (1), in particular the attachment profile (17a), to be displaced in a direction perpendicular to the plane of the panel elements (2).

11. The building closure (1) according to Claim 10, **characterised in that** a displacement in the region of the connection between the further outer reinforcement profile (18) in the attachment profile (17a) and the building part effects a consumption of energy, in particular by means of a deformation of structural parts and/or by friction.

12. The building closure (1) according to Claim 11, **characterised in that** the connection between an anchoring element and the further outer reinforcement profile (18) in the attachment profile (17a) has a slot (23)/bolt (22) combination.

13. The building closure according to one of Claims 1 to 12, **characterised in that** at least one of the panel elements can be opened and rotated and/or tilted.

## Revendications

1. Fermeture de bâtiment (1) en exécution réduisant l'effet d'explosion avec au moins deux éléments de remplissage (2) et un élément de cadre (7) disposé dans une zone de fente (4) entre les éléments de remplissage (2) qui avec d'autres éléments de cadre (7, 8), entoure à chaque fois les au moins deux éléments de remplissage (2), l'élément de cadre (7) disposé dans la zone de fente (4) étant composé d'un profilé de cadre (10) extérieur, qui est disposé en dehors des plans définis par les côtés extérieurs (9) des éléments de remplissage (2) et un profilé de cadre (11) intérieur passant parallèle à celui-ci, qui est disposé à l'intérieur des plans définis par les côtés intérieurs des éléments de remplissage (2), au moins un profilé d'isolation (12) étant disposé entre les deux profilés de cadre (10, 11) et un profilé adaptable (17a, 17i) étant monté extérieurement avant le profilé de cadre (10) extérieur ou intérieurement avant le profilé de cadre (11) intérieur, le profilé adaptable (17a, 17i) étant relié avec le profilé de cadre (11, 10) qui lui est opposé au moyen d'éléments de liaison (25) disposés répartis dans son sens longitudinal au travers de la zone d'au moins un profilé d'isolation (12), les éléments de liaison (25) étant reliés avec un profilé de renfort (14) intérieur disposé à l'intérieur du profilé de cadre (11) intérieur ou avec un profilé de renfort (18') extérieur disposé à l'intérieur du profilé de cadre (10) extérieur, le profilé adaptable (17a, 17i) et le profilé de renfort (14, 18'), vus dans un sens perpendiculaire aux éléments de remplissage (2), étant disposés sur les côtés opposés de la fermeture de bâtiment (1), **caractérisée en ce que** le profilé adaptable (17a, 17i) est composé d'un autre profilé de renfort (18, 14') sous la forme d'un profilé creux et d'un profilé de revêtement (19) habillant extérieurement celui-ci et le profilé de cadre (10) extérieur et le profilé de cadre (11) intérieur sont reliés l'un à l'autre par des âmes isolantes (13), qui constituent le profilé isolant (12), et les éléments de liaison (25) passent dans un espace intermédiaire (27) entre les âmes isolantes (13) et chaque élément de remplissage étant maintenu dans les éléments de cadre (7, 8) à l'aide de listels de fixation en verre (29) qui sont reliées à l'élément de cadre (11) intérieur respectif.

2. Fermeture de bâtiment (1) selon la revendication 1 **caractérisée en ce que** le profilé de revêtement (19) est fixé sur un profilé de fixation (20), est en particulier clipsé dessus, le profilé de fixation (20) étant relié avec le profilé de cadre (10, 11) intérieur ou extérieur.

3. Fermeture de bâtiment (1) selon une quelconque des revendications 1 ou 2 **caractérisée en ce que** le profilé de renfort (14) intérieur et/ou l'autre profilé de renfort (14', 18) intérieur ou extérieur est un profilé rectangulaire.

4. Fermeture de bâtiment (1) selon une quelconque des revendications 1 à 3 **caractérisée en ce que** les éléments de liaison (25) sont des vis ou des boulons (22).

5. Fermeture de bâtiment (1) selon la revendication 4 **caractérisée en ce que** les vis ou boulons (22) sont passés depuis le côté extérieur (9) de la fermeture de bâtiment (1) par des trous (26) dans l'autre profilé
de renfort (18) extérieur et dans le profilé de cadre (10) extérieur et sont vissés dans un trou fileté (28) dans le profilé de renfort (14) intérieur.

6. Fermeture de bâtiment (1) selon une quelconque des revendications 1 à 5 **caractérisée en ce que** le profilé de cadre (10) extérieur exécuté comme un profilé creux est muni d'une pièce intermédiaire (15) qui recouvre des deux côtés les bandes de bord (16) des éléments de remplissage (2).

7. Fermeture de bâtiment (1) selon la revendication 6 **caractérisée en ce que** la pièce intermédiaire (15) s'étend sur une joint entre l'élément de cadre (7) se trouvant dans la zone de fente (4) et au moins au-delà d'un élément de cadre (7, 8) limitrophe à travers un évidement dans une surface latérale de l'élément de cadre (7, 8) limitrophe à l'intérieur de ce dernier.

8. Fermeture de bâtiment (1) selon une quelconque des revendications 1 à 6 **caractérisée en ce qu'**un autre profilé de renfort (18) extérieur se trouvant dans le profilé adaptable (17a) s'étend au-delà au moins unilatéralement sur le contour extérieur d'un dormant (21) formé par les éléments de cadre (7, 8) et s'appuie sur un côté apparent extérieur d'une partie de bâtiment et y est de préférence ancré.

9. Fermeture de bâtiment (1) selon une quelconque des revendications 1 à 7 **caractérisée en ce que** l'autre profilé de renfort (18) extérieur se trouvant dans le profilé adaptable (17a) est relié par ancrage à au moins une extrémité avec un intrados de la partie de bâtiment.

10. Fermeture de bâtiment (1) selon une quelconque des revendications 8 à 9 **caractérisée en ce que** la liaison entre l'autre profilé de renfort (18) extérieur se trouvant dans le prodilé adaptable (17a) d'une part et la partie de bâtiment d'autre part, permet un déplacement de la fermeture de bâtiment (1), en particulier du profilé adaptable (17a), dans un sens perpendiculairement au plan des éléments de remplissage (2).

11. Fermeture de bâtiment (1) selon la revendication 10 **caractérisée en ce qu'**un déplacement dans la zone de la liaison entre l'autre profilé de renfort (18) extérieur dans le profilé adaptable (17a) et la partie de bâtiment cause une consommation d'énergie, en particulier par une déformation du composant structurel et/ou par frottement.

12. Fermeture de bâtiment (1) selon la revendication 11 **caractérisée en ce que** la liaison entre un élément d'ancrage et l'autre profilé de renfort (18) extérieur dans le profilé adaptable (17a) présente une combinaison trou oblong (23) - boulon (22).

13. Fermeture de bâtiment (1) selon une quelconque des revendications 1 à 12 **caractérisée en ce qu'**au moins un des éléments de remplissage est ouvrable et pivotable et/ou basculant.
